# EUROPÄISCHE PATENTSCHRIFT

(11) **EP 3 810 480 B1**
(45) Veröffentlichungstag und Bekanntmachung des Hinweises auf die Patenterteilung: **29.05.2024**
(21) Anmeldenummer: 19746002.5
(22) Anmeldetag: 09.07.2019
(51) Int. Cl.: B61G 9/04, B61G 9/12

(54) **KINEMATISCHE KOPPLUNG**
KINEMATIC COUPLING
DISPOSITIF D'ACCOUPLEMENT CINÉMATIQUE

(30) Priorität: 17.08.2018 DE 102018213946
(43) Veröffentlichungstag der Anmeldung: 28.04.2021
(73) Patentinhaber: Siemens Mobility GmbH, 81739 München (DE)
(72) Erfinder: SCHMIDT, Gerhard, 45127 Essen (DE)
(74) Vertreter: Siemens Patent Attorneys
(86) Internationale Anmeldenummer: PCT/EP2019/068416
(87) Internationale Veröffentlichungsnummer: WO 2020/035225

(56) Entgegenhaltungen:
- AT-A1- 502 530
- BE-A- 662 083

## Beschreibung

Die Erfindung betrifft eine kinematische Kopplung, insbesondere eine kinematische Kopplung zweier Wagenkästen eines mehrgliedrigen Schienenfahrzeugs, zwischen denen sich ein Zwischenwagenkasten befindet, sowie ein Verfahren zur Kopplung von Wagensegmenten mittels einer solchen kinematischen Kopplung. Eine solche kinematische Kopplung ist beispielsweise aus der BE 662 083 A oder der US 1 065 688 A bekannt. Die AT 502 530 A1 betrifft eine Kuppelvorrichtung zum Verbinden von zwei Wagenkästen eines Zugverbandes.

Bei mehrgliedrigen Schienenfahrzeugen ist es zur Vermeidung großen Längenbedarfs für Knautschzonen üblich, die zum Durchfahren von Kurven ohnehin notwendigen Bewegungsfreiräume zwischen den gelenkig verbundenen einzelnen Wagenkästen mehrgliedriger Schienenfahrzeuge für energieabsorbierende Verformung zu nutzen. Problematisch ist hierbei die Abstimmung der Knautschzonenkräfte bei einer Abfolge von Wagen deutlich unterschiedlicher Massen im Zugverband. Zur effektiven Abbremsung der schweren Wagen auf dem verfügbaren Verformungsweg sind hohe Kräfte nötig, die als Reaktion zwangsläufig auch über die dazwischen liegenden leichteren Wegen hinweg geführt werden müssen. Werden zu beiden Seiten der leichten Wagen voneinander unabhängige Knautschzonen (Crashelemente) angeordnet, besteht also das Problem, dass deren Kraftniveau sehr hoch ist gegenüber der Masse der Wagen. Bereits anteilig kleine Differenzen der Knautschkräfte auf beiden Seiten führen so zu inakzeptablen Beschleunigungen.

Eine hinreichend präzise und schwankungsarme Abstimmung der Charakteristiken der Crashelemente ist nur begrenzt und mit hohem Aufwand möglich.

Bisher ausgeführte Fahrzeuge aus dem Vollbahnbereich haben typischerweise ähnlich große Massen und relativ lange Wagenkästen, so dass die oben aufgeführte Problematik nicht auftritt. Übergangsbrücken zwischen den Fahrzeugsegmenten haben zwar eine vergleichsweise sehr geringe Masse, gelten jedoch nicht als besetzte Wagenkästen, auf die die strengen Grenzwerte für Beschleunigungen anzuwenden sind.

Wesentlich verbreiteter sind vielgliedrige Fahrzeugkonzepte im Bereich der Straßenbahnen. Dort ist jedoch aufgrund der viel geringeren Kollisionsenergien eine gezielte Energieaufnahme an den Gelenken verzichtbar.

Relevant wird die oben aufgeführte Problematik also bei innovativen Konzepten im Vollbahnbereich, wenn etwa Fahrzeugverbindungseinrichtungen so erweitert werden, dass sie als eigene, besetzte Wagenkästen zu betrachten sind.

Die Aufgabe besteht also darin, eine Kopplung der Wagensegmente mehrgliedriger Schienenfahrzeuge zur Verfügung zu stellen, bei der auf eine präzise und schwankungsarme Abstimmung der Charakteristiken der Crashelemente zu beiden Seiten leichterer Wagensegmente verzichtet werden kann. Eine weitere Aufgabe besteht darin, ein Verfahren zur Kopplung von Wagensegmenten mehrgliedriger Schienenfahrzeuge mittels einer solchen Kopplung zur Verfügung zu stellen.

Diese Aufgaben werden mit der kinematischen Kopplung sowie dem Verfahren zur Kopplung mittels einer kinematischen Kopplung gemäß den Patentansprüchen gelöst.

Ein Aspekt der Erfindung betrifft eine kinematische Kopplung, die ein erstes Gehäuseteil mit einer ersten Anbindungseinrichtung zur Anbindung an einen ersten Wagen und ein zweites Gehäuseteil mit einer zweiten Anbindungseinrichtung zur Anbindung an einen zweiten Wagen aufweist. Weiterhin weist die erfindungsgemäße kinematische Kopplung ein oder mehrere erste Zugbänder mit jeweils einem ersten Ende und einem zweiten Ende auf und umfasst eine Hülse zur Anbindung eines Zwischenwagenkastens. Dabei ist die Hülse in einer Längsrichtung des ersten Gehäuseteils gegenüber dem ersten Gehäuseteil und in einer Längsrichtung des zweiten Gehäuseteils gegenüber dem zweiten Gehäuseteil verschiebbar. Die Gehäuseteile sind miteinander verbunden und gegeneinander um einen vordefinierten nominellen Hubweg verschiebbar. Jedes der ersten Zugbänder ist mit dem ersten Ende am ersten Gehäuseteil und mit dem zweiten Ende am zweiten Gehäuseteil angebunden und in einer Biegung um die Hülse herumgeführt.

Wenn der Hubweg (also die Strecke, um die zwei Bauelemente A und B gegeneinander verschoben werden können oder anders formuliert: A relativ zu B verschoben werden kann) durch mehrere Komponenten beeinflusst wird, ist der nominelle Hubweg diejenige Strecke, um die sich A und B bei einem Zusammenspiel dieser mehreren Komponenten maximal gegeneinander verschieben lassen. Da hier nur die Verschiebung eines ersten Gehäuseteils gegenüber einem zweiten Gehäuseteil betrachtet wird, ist die Strecke, um die die das erste Gehäuseteil relativ zum zweiten Gehäuseteil maximal verschiebbar ist, der nominelle Hubweg der kinematischen Kopplung.

Die Begriffe "Anbinden" oder "Anbindung" sollen hier und im Folgen den insbesondere auch eine "Befestigung", eine "Anbringung" oder eine "Montage" umfassen.

Erfindungsgemäß befindet sich für jedes der ersten Zugbänder die Position der Anbindung an das erste Gehäuseteil und die Position der Anbindung an das zweite Gehäuseteil mit Bezug auf die Längsrichtung des zweiten Gehäuseteils zwischen der Hülse und der zweiten Anbindungseinrichtung.

In einer Ausführungsform weist die kinematische Kopplung weiterhin ein oder mehrere zweite Zugbänder mit jeweils einem ersten Ende und einem zweiten Ende auf, wobei jedes der zweiten Zugbänder mit dem ersten Ende am zweiten Gehäuseteil und mit dem zweiten Ende am ersten Gehäuseteil angebunden ist und in einer Biegung um die Hülse herumgeführt ist. Dabei befindet sich für jedes der zweiten Zugbänder die Position der Anbindung an das erste Gehäuseteil und die Position der Anbindung an das zweite Gehäuseteil mit Bezug auf die Längsrichtung des ersten Gehäuseteils zwischen der Hülse und der ersten Anbindungseinrichtung.

Vorteilhaft werden in der kinematischen Kopplung genau zwei erste Zugbänder mit gleichem Querschnitt verwendet, die bei der Herumführung um die Hülse voneinander beabstandet sind, sowie genau ein zweites Zugband, das bei der Herumführung um die Hülse mittig durch die beiden ersten Zugbänder hindurchgeführt wird.

In einer Ausführungsform der kinematischen Kopplung wird mindestens ein Zugband in einer im Wesentlichen halbkreisförmigen Biegung um die Hülse herumgeführt. Vorteilhaft verläuft diese Herumführung um die Hülse um einen vordefinierten Mittelpunktswinkel auf einem Kreisbogen. Dabei weist der Kreisbogen vorzugsweise einen Mittelpunktswinkel zwischen 145° und 200°, mehr bevorzugt zwischen 160° und 190°, meist bevorzugt zwischen 170° und 185° auf. Der Mittelpunktswinkel kann 180° aufweisen; in diesem Fall wird das Zugband genau halbkreisförmig um die Hülse geführt.

In einer Ausführungsform der kinematischen Kopplung ist für jedes der Zugbänder, dessen freie Länge in der Ausgangslage so bemessen ist, dass (sich) das Zugband während des gesamten nominellen Hubs zwischen den Gehäuseteilen um die Hülse herumwickeln kann oder herumgeführt wird und vorzugsweise nach Verschieben der Gehäuseteile gegeneinander um den gesamten nominellen Hubweg, die Hülse um etwa den halben Hubweg gegenüber jedem der Gehäuseteile verschoben worden ist.

Als "Ausgangslage" oder "Ausgangsposition" sei hier eine Anordnung der Kopplungselemente, insbesondere des ersten und zweiten Gehäuseteils, verstanden, bei der die Anbindungseinrichtung des ersten Gehäuseteils zur Anbindung an einen ersten Wagen und die Anbindungseinrichtung des zweiten Gehäuseteils zur Anbindung an einen zweiten Wagen um einen vordefinierten Abstand voneinander entfernt sind, wobei der vordefinierte Abstand vorzugsweise der maximale Abstand zwischen erster und zweiter Anbindungseinrichtung ist, den die kinematische Kopplung erlaubt.

Ferner sei als "freie Länge" eines Zugbands diejenige Strecke bezeichnet, der sich in der Ausgangslage als Abstand zwischen dem Aufliegen des Zugbands an der Hülse und der Anbindung des Zugbands an demjenigen Gehäuseteil ergibt, zu dem sich in der Ausgangslage der längere Abstand zwischen Aufliegen des Zugbands an der Hülse und Anbindung an das Gehäuseteil ergibt.

In einer Ausführungsform der kinematischen Kopplung ist mindestens ein Zugband so konfiguriert und/oder der Radius, auf dem das Zugband um die Hülse herumgeführt wird, so dimensioniert, dass ein wesentlicher Anteil der Verformung beim Wickeln des Zugbands um die Hülse während der Verschiebung der Gehäuseteile gegeneinander als Plastifizierung erfolgt.

In einer Ausführungsform der kinematischen Kopplung ist mindestens eines der ersten Zugbänder aus verlängertem Material, vorzugsweise Blech, des zweiten Gehäuseteils gebildet und/oder mindestens eines der zweiten Zugbänder ist aus verlängertem Material, vorzugsweise Blech, des ersten Gehäuseteils gebildet.

In einer Ausführungsform der kinematischen Kopplung ist/sind eines oder mehrere der ersten Zugbänder jeweils an zumindest einem Ende mit dem Gehäuseteil, mit dem dieses Ende verbunden ist, verschweißt.

In einer Ausführungsform der kinematischen Kopplung ist/sind eines oder mehrere der zweiten Zugbänder jeweils an zumindest einem Ende mit dem Gehäuseteil, mit dem dieses Ende verbunden ist, verschweißt.

In einer Ausführungsform der kinematischen Kopplung ist mindestens ein Zugband an zumindest einem seiner Enden mit dem Gehäuseteil, mit dem dieses Ende verbunden ist, lösbar verbunden.

In einer Ausführungsform der kinematischen Kopplung ist jedes der ersten Zugbänder jeweils mit seinem ersten Ende permanent am zweiten Gehäuseteil befestigt und mit seinem zweiten Ende über einen Mitnahmenocken mit dem ersten Gehäuseteil verbunden. Diese Verbindung ist vorzugsweise formschlüssig. Ferner kann, sofern zweite Zugbänder existieren, jedes der zweiten Zugbänder jeweils mit seinem ersten Ende permanent am zweiten Gehäuseteil befestigt sein und mit seinem zweiten Ende über einen gesteckten Bolzen mit dem ersten Gehäuseteil verbunden sein.

In einer Ausführungsform der kinematischen Kopplung erfolgt die Anbindung des Wagenkastens, vorzugsweise eines Zwischenwagenkastens, an die Hülse über einen Mitnahmebolzen. Dabei ist diese Anbindung vorzugsweise formschlüssig ausgestaltet.

In einer Ausführungsform weist die kinematische Kopplung ferner eine Einrichtung zum irreversiblen Energieverzehr auf, vorzugsweise einem Energieabsorber. Dabei ist beispielsweise die Einrichtung zum irreversiblen Energieverzehr im ersten Gehäuseteil angeordnet, und das zweite Gehäuseteil stützt sich über eine Druckstange auf die Einrichtung zum irreversiblen Energieverzehr ab.

Ein weiterer Aspekt der Erfindung betrifft ein Verfahren zur kinematischen Kopplung, wobei die Kopplung aufweist: ein erstes Gehäuseteil mit einer ersten Anbindungseinrichtung zur Anbindung an einen ersten Wagen; ein zweites Gehäuseteil mit einer zweiten Anbindungseinrichtung zur Anbindung an einen zweiten Wagen; ein oder mehrere Zugbänder; und eine Hülse zur Anbindung eines Zwischenwagenkastens. Dabei ist die Hülse in einer Längsrichtung des ersten Gehäuseteils gegenüber dem ersten Gehäuseteil und in einer Längsrichtung des zweiten Gehäuseteils gegenüber dem zweiten Gehäuseteil verschiebbar, und die Gehäuseteile sind miteinander verbunden und gegeneinander um einen vordefinierten nominellen Hubweg verschiebbar. Dabei weist jedes der Zugbänder zwei Enden auf und ist mit einem Ende am ersten Gehäuseteil und mit dem anderen Ende am zweiten Gehäuseteil angebunden ist und in einer Biegung um die Hülse herumgeführt. Nach dem erfindungsgemäßen Verfahren verschieben sich das erste Gehäuseteil und das zweite Gehäuseteil aus einer Ausgangsposition heraus bis zu maximal um den vordefinierten nominellen Hubweg gegeneinander, wobei die Zugbänder beim Herumziehen um die Hülse verformt werden, und wobei sich bei einer Verschiebung des ersten Gehäuseteils um eine Strecke s in Bezug auf die Ausgangsposition gegenüber dem zweiten Gehäuseteil die Hülse um die halbe Strecke, also um s/2, gegenüber jedem der Gehäuseteile verschiebt. Der Begriff "Ausgangsposition" wird hier gemäß der oben angegebenen Definition verwendet.

Die erfindungsgemäße kinematische Kopplung und das erfindungsgemäße Verfahren zur kinematischen Kopplung hat den Vorteil, dass eine Begrenzung der Beschleunigungen des - gegebenenfalls leichten - Zwischenwagenkastens nicht durch eine Abstimmung der Verzögerungskräfte, sondern durch eine kinematische Kopplung mit den beiden angrenzenden schwereren Wagen realisiert wird.

Insbesondere sind zwei an einen (Zwischen-)Wagenkasten angrenzenden Wagen (erstes und zweites Gehäuseteil) starr oder über reversibel elastische Elemente an ein erstes bzw. zweites Gehäuseteil der Vorrichtung angebunden. Auf diese Weise kann der gesamte irreversible energieverzehrende Hub als Verschiebung der Gehäuseteile aufeinander zu bzw. ineinander hinein abgebildet werden.

Der Vorteil einer kinematischen Steuerung der Position eines leichten (Zwischen-)Wagenkastens zwischen zwei schweren Wagen (Gehäuseteilen) im Fall einer Kollision ist, dass damit die Beschleunigungen des leichten Wagenkastens inhärent auf das Niveau der schweren Wagen begrenzt werden. Eine präzise und schwankungsarme Abstimmung von Crashelementen ist nicht nötig.

Das Prinzip der Weghalbierung über umschlingende Zugmittel ist z. B. von teleskopierbaren Feuerwehrleitern bekannt. Dort ist an einem ersten und einem dritten Leitersegment jeweils ein Seil befestigt, das an einer am zweiten Segment befestigten Rolle um 180° umgelenkt wird. Mit dieser Kopplung wird bewirkt, dass sich das zweite Segment gegenüber dem ersten um halben Weg bewegt wie das dritte gegenüber dem ersten, bzw. benachbarte Segmente sich jeweils zueinander um den gleichen Weg bewegen. Typischerweise erfolgt der Antrieb über hydraulische Zylinder zwischen dem ersten und dem zweiten Segment der Leiter, während Ausführungsformen der erfindungsgemäßen Kopplung die Anordnung eines - im Beispiel der beschriebenen Feuerwehrleiter dem Antrieb entsprechenden - Energieabsorbers zwischen dem ersten und zweiten Gehäuseteil - dem ersten und dritten Leitersegment entsprechend - ermöglichen.

Bei der erfindungsgemäßen kinematischen Kopplung werden als Zugbänder jedoch keine Seile verwendet werden, sondern Vollquerschnitte aus duktilem Material, bei denen vorzugsweise eine überwiegend plastische Biegung vorgesehen ist (funktional nicht notwendig, aber akzeptiert). Der Vorteil ist, dass sich die Vollquerschnitte ohne voluminöse Übergangskonstruktionen (z. B. Ösen und Seilklemmen) an die Struktur der Gehäuseteile anbinden lassen.

Die Erfindung erlaubt somit insbesondere eine fertigungs- und nachweissichere Kombination von Wagenkastensegmenten von stark unterschiedlichem Gewicht in einem effizient crashgerecht ausgelegten Zugverband.

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung der Ausführungsbeispiele, die näher erläutert werden.

Beispielhaft ist eine Ausführungsform der erfindungsgemäßen kinematischen Kopplung in der Ausgangsposition nachfolgend beschrieben. Das erste Gehäuseteil und das zweite Gehäuseteil sind jeweils an einen Wagen anbindbar und über eine Hülse (Zwischenhülse) miteinander verbunden. Die Hülse ist zu einem Mitnahmebolzen ausgeformt, an dem ein Zwischenwagen befestigt werden kann.

Auf der Seite des zweiten Gehäuseteils ist ein erstes Zugband, das mit einem Ende am zweiten Gehäuseteil fest verbunden ist, um die Hülse in einer Biegung um einen Winkel von etwas weniger als 180° herumgeführt wird und schließlich am ersten Gehäuseteil mittels eines Mitnahmenockens formschlüssig befestigt ist. Da die Verbindung des ersten Zugbands mit dem ersten Gehäuseteil auf Druck belastet ist (die Gehäuseteile bewegen sich bei Belastung aufeinander zu), genügt hier die Befestigung über den Mitnahmenocken . Die "freie Länge" des ersten Zugbands ist hier die Strecke zwischen dessen Anliegen an der Hülse und seiner Befestigung am zweiten Gehäuseteil.

Auf der Seite des ersten Gehäuseteils befindet sich ein zweites Zugband , das mit einem Ende am ersten Gehäuseteil fest verbunden ist, um die Hülse in einer Biegung um einen Winkel von etwas weniger als 180° herumgeführt wird und schließlich am ersten Gehäuseteil mittels einer Bolzenverbindung befestigt ist. Da die Verbindung zwischen dem zweiten Zugband und dem ersten Gehäuse in der Montagerichtung auf Zug belastet ist, ist sie über eine Bolzenverbindung realisiert. Die "freie Länge" des zweiten Zugbands ist hier die Strecke zwischen dessen Anliegen an der Hülse und seiner Befestigung am ersten Gehäuseteil. Die Gehäuseteile weisen jeweils Schlitze gleicher Länge auf. Die Hülse ist innerhalb der beiden Schlitze bewegbar. Die Hülse ist in den Schlitzen jeweils um die Schlitzlänge abzüglich des Durchmessers der Hülse verschiebbar; die resultierende Länge (Schlitzlänge minus Hülsendurchmesser) entspricht somit der Hälfte des vordefinierten nominellen Hubwegs der kinematischen Kopplung.

Im Beispiel ist in das erste Gehäuseteil eine Vorrichtung zum irreversiblen Energieverzehr, realisiert mittels eines Energieabsorbers, integriert.

Nachdem durch eine Belastung der Kopplung das erste Gehäuseteil in Richtung des zweiten Gehäuseteils um etwa den halben nominellen Hubweg verschoben worden ist überdecken sich die Schlitze der beiden Gehäuseteile ungefähr). Die Hülse ist dadurch um etwa ein Viertel des vordefinierten nominellen Hubwegs (d. h. um etwa die Hälfte der aktuellen Verschiebung der beiden Gehäuseteile aus der Ausgangslage gegeneinander) verschoben worden.

Obwohl die Erfindung im Detail durch bevorzugte Ausführungsbeispiele beschrieben wurde, so ist die Erfindung nicht durch die offenbarten Beispiele eingeschränkt und andere Variationen können vom Fachmann hieraus abgeleitet werden, ohne den Schutzumfang der angehängten Ansprüche zu verlassen.

## Patentansprüche

1. Kinematische Kopplung, aufweisend:
- ein erstes Gehäuseteil mit einer ersten Anbindungseinrichtung zur Anbindung an einen ersten Wagen;
- ein zweites Gehäuseteil mit einer zweiten Anbindungseinrichtung zur Anbindung an einen zweiten Wagen; und
- eine Hülse zur Anbindung eines Wagenkastens;
wobei die Hülse in einer Längsrichtung des ersten Gehäuseteils gegenüber dem ersten Gehäuseteil und in einer Längsrichtung des zweiten Gehäuseteils gegenüber dem zweiten Gehäuseteil verschiebbar ist;
wobei die Gehäuseteile miteinander verbunden und gegeneinander um einen vordefinierten nominellen Hubweg verschiebbar sind;
wobei das erste und das zweite Gehäuseteil jeweils einen Schlitz gleicher Länge aufweisen, so dass die Hülse innerhalb der beiden Schlitze bewegbar und also jeweils um die Schlitzlänge abzüglich des Durchmessers der Hülse verschiebbar ist, und so dass die Schlitzlänge minus Hülsendurchmesser der Hälfte des vordefinierten nominellen Hubwegs der kinematischen Kopplung entspricht wobei die Hülse zur Anbindung eines Zwischenwagenkastens vorgesehen ist,
ein oder mehrere erste Zugbänder mit jeweils einem ersten Ende und einem zweiten Ende vorgesehen sind,
wobei jedes der ersten Zugbänder mit dem ersten Ende am ersten Gehäuseteil und mit dem zweiten Ende am zweiten Gehäuseteil angebunden ist und in einer Biegung um die Hülse herumgeführt ist,
und wobei sich für jedes der ersten Zugbänder die Position der Anbindung an das erste Gehäuseteil und die Position der Anbindung an das zweite Gehäuseteil mit Bezug auf die Längsrichtung des zweiten Gehäuseteils zwischen der Hülse und der zweiten Anbindungseinrichtung befindet.

2. Kinematische Kopplung nach Anspruch 1, ferner aufweisend:
- ein oder mehrere zweite Zugbänder mit jeweils einem ersten Ende und einem zweiten Ende,
wobei jedes der zweiten Zugbänder mit dem ersten Ende am zweiten Gehäuseteil und mit dem zweiten Ende am ersten Gehäuseteil angebunden ist und in einer Biegung um die Hülse herumgeführt ist; und
wobei sich für jedes der zweiten Zugbänder die Position der Anbindung an das erste Gehäuseteil und die Position der Anbindung an das zweite Gehäuseteil mit Bezug auf die Längsrichtung des ersten Gehäuseteils zwischen der Hülse und der ersten Anbindungseinrichtung befindet.

3. Kinematische Kopplung nach einem der Ansprüche 1 oder 2, wobei genau zwei erste Zugbänder mit gleichem Querschnitt verwendet werden, die bei der Herumführung um die Hülse voneinander beabstandet sind, und genau ein zweites Zugband verwendet wird, das bei der Herumführung um die Hülse mittig durch die beiden ersten Zugbänder hindurchgeführt wird.

4. Kinematische Kopplung nach einem der Ansprüche 1 bis 3, wobei mindestens ein Zugband in einer im Wesentlichen halbkreisförmigen Biegung, vorzugsweise auf einem Kreisbogen mit einem Mittelpunktswinkel zwischen 145° und 200°, mehr bevorzugt zwischen 160° und 190°, meist bevorzugt zwischen 170° und 185°, um die Hülse herumgeführt wird.

5. Kinematische Kopplung nach einem der Ansprüche 1 oder 4, wobei für jedes der Zugbänder, dessen freie Länge in der Ausgangslage so bemessen ist, dass sich das Zugband während des gesamten nominellen Hubs zwischen den Gehäuseteilen um die Hülse herumwickeln kann, und vorzugsweise nach Verschieben der Gehäuseteile gegeneinander um den gesamten nominellen Hubweg die Hülse um etwa den halben Hubweg gegenüber jedem der Gehäuseteile verschoben worden ist.

6. Kinematische Kopplung nach einem der Ansprüche 1 bis 5, wobei mindestens ein Zugband so konfiguriert ist und/oder der Radius, auf dem das Zugband um die Hülse herumgeführt wird, so dimensioniert ist, dass ein wesentlicher Anteil der Verformung beim Wickeln des Zugbands um die Hülse während der Verschiebung der Gehäuseteile gegeneinander als Plastifizierung erfolgt.

7. Kinematische Kopplung nach einem der Ansprüche 1 bis 6, wobei mindestens eines der ersten Zugbänder aus verlängertem Material, vorzugsweise Blech, des zweiten Gehäuseteils gebildet ist und/oder mindestens eines der zweiten Zugbänder aus verlängertem Material, vorzugsweise Blech, des ersten Gehäuseteils gebildet ist.

8. Kinematische Kopplung nach einem der Ansprüche 1 bis 7, wobei eines oder mehrere der ersten Zugbänder an zumindest einem seiner Enden mit dem entsprechenden Gehäuseteil verschweißt ist/sind; und/oder
wobei eines oder mehrere der zweiten Zugbänder an zumindest einem seiner Enden mit dem entsprechenden Gehäuseteil verschweißt ist/sind.

9. Kinematische Kopplung nach einem der Ansprüche 1 bis 8, wobei mindestens ein Zugband an zumindest einem seiner Enden lösbar mit dem entsprechenden Gehäuseteil verbunden ist.

10. Kinematische Kopplung nach einem der Ansprüche 1 bis 6, wobei jedes der ersten Zugbänder jeweils mit seinem ersten Ende permanent am zweiten Gehäuseteil befestigt ist und mit seinem zweiten Ende über einen Mitnahmenocken mit dem ersten Gehäuseteil verbunden, vorzugsweise formschlüssig verbunden, ist; und
wobei, soweit der Anspruch von drei abhängt, jedes der zweiten Zugbänder jeweils mit seinem ersten Ende permanent am zweiten Gehäuseteil befestigt ist und mit seinem zweiten Ende über einen gesteckten Bolzen mit dem ersten Gehäuseteil verbunden ist.

11. Kinematische Kopplung nach einem der Ansprüche 1 bis 10, wobei die Anbindung des Wagenkastens, vorzugsweise eines Zwischenwagenkastens, an die Hülse über einen Mitnahmebolzen erfolgt und vorzugsweise formschlüssig ausgestaltet ist.

12. Kinematische Kopplung nach einem der Ansprüche 1 bis 11, ferner aufweisend eine Einrichtung zum irreversiblen Energieverzehr , vorzugsweise einem Energieabsorber;
wobei beispielsweise die Einrichtung zum irreversiblen Energieverzehr im ersten Gehäuseteil angeordnet ist und sich das zweite Gehäuseteil über eine Druckstange auf die Einrichtung zum irreversiblen Energieverzehr abstützt.

13. Verfahren zur kinematischen Kopplung der Wagensegmente mehrgliedriger Schienenfahrzeuge, wobei die Kopplung aufweist:
- ein erstes Gehäuseteil mit einer ersten Anbindungseinrichtung zur Anbindung an einen ersten Wagen;
- ein zweites Gehäuseteil mit einer zweiten Anbindungseinrichtung zur Anbindung an einen zweiten Wagen;
- ein oder mehrere Zugbänder; und
- eine Hülse zur Anbindung eines Wagenkastens;
wobei die Hülse in einer Längsrichtung des ersten Gehäuseteils gegenüber dem ersten Gehäuseteil und in einer Längsrichtung des zweiten Gehäuseteils gegenüber dem zweiten Gehäuseteil verschiebbar ist;
wobei die Gehäuseteile miteinander verbunden und gegeneinander um einen vordefinierten nominellen Hubweg verschiebbar sind;
wobei das erste und das zweite Gehäuseteil jeweils einen Schlitz gleicher Länge aufweisen, so dass die Hülse innerhalb der beiden Schlitze bewegbar und also jeweils um die Schlitzlänge abzüglich des Durchmessers der Hülse verschiebbar ist, und so dass die Schlitzlänge minus Hülsendurchmesser der Hälfte des vordefinierten nominellen Hubwegs der kinematischen Kopplung entspricht, wobei die Hülse zur Anbindung eines Zwischenwagenkastens vorgesehen ist, und
ein oder mehrere Zugbänder vorgesehen sind, wobei jedes der Zugbänder zwei Enden aufweist und mit einem Ende am ersten Gehäuseteil und mit dem anderen Ende am zweiten Gehäuseteil angebunden ist und in einer Biegung um die Hülse herumgeführt ist;
wobei sich das erste Gehäuseteil und das zweite Gehäuseteil aus einer Ausgangsposition heraus bis zu maximal um den vordefinierten nominellen Hubweg gegeneinander verschieben, wobei die Zugbänder beim Herumziehen um die Hülse verformt werden, und
wobei sich bei einer Verschiebung des ersten Gehäuseteils um eine Strecke s in Bezug auf die Ausgangsposition gegenüber dem zweiten Gehäuseteil die Hülse um die halbe Strecke s/2 gegenüber jedem der Gehäuseteile verschiebt, und wobei sich für jedes der ersten Zugbänder die Position der Anbindung an das erste Gehäuseteil und die Position der Anbindung an das zweite Gehäuseteil mit Bezug auf die Längsrichtung des zweiten Gehäuseteils zwischen der Hülse und der zweiten Anbindungseinrichtung befindet.

## Claims

1. Kinematic coupling, comprising:
- a first housing part with a first attachment device for attaching to a first wagon;
- a second housing part with a second attachment part for attaching to a second wagon; and
- a bushing for attaching a wagon body;
the bushing being displaceable with respect to the first housing part in a longitudinal direction of the first housing part and with respect to the second housing part in a longitudinal direction of the second housing part;
the housing parts being connected to one another and being displaceable with respect to one another by a predefined nominal stroke travel;
the first and the second housing part each having a slot of identical length, with the result that the bushing is movable within the two slots and is therefore displaceable in each case by the slot length minus the diameter of the bushing, and with the result that the slot length minus the bushing diameter corresponds to half the predefined nominal stroke length of the kinematic coupling, the bushing being provided to attach an intermediate wagon body,
one or more first tie straps each being provided with a first end and a second end,
each of the first tie straps being attached by way of the first end to the first housing part and by way of the second end to the second housing part, and being guided in a curve around the bushing,
and, for each of the first tie straps, the position of the attachment to the first housing part and the position of the attachment to the second housing part being situated between the bushing and the second attachment device in relation to the longitudinal direction of the second housing part.

2. Kinematic coupling according to Claim 1, comprising, furthermore:
- one or more second tie straps each with a first end and a second end,
each of the second tie straps being attached by way of the first end to the second housing part and by way of the second end to the first housing part, and being guided in a curve around the bushing; and,
for each of the first tie straps, the position of the attachment to the first housing part and the position of the attachment to the second housing part being situated between the bushing and the first attachment device in relation to the longitudinal direction of the first housing part.

3. Kinematic coupling according to either of Claims 1 or 2, precisely two first tie straps with an identical cross section being used to which are spaced apart from one another when guided around the bushing, and precisely one second tie strap being used which is guided centrally through the two first tie straps when guided around the bushing.

4. Kinematic coupling according to one of Claims 1 to 3, at least one tie strap being guided around the bushing in a substantially semicircular curve, preferably on an arc with a centre angle between 145° and 200°, more preferably between 160° and 190°, most preferably between 170° and 185°.

5. Kinematic coupling according to one of Claims 1 or 4, the bushing having been displaced by approximately half the stroke travel with respect to each of the housing parts for each of the tie straps, the free length of which in the starting position is dimensioned in such a way that the tie strap can be wound around the bushing between the housing parts during the entire nominal stroke, and preferably after the displacement of the housing parts with respect to one another by the entire nominal stroke travel.

6. Kinematic coupling according to one of Claims 1 to 5, at least one tie strap being configured in such a way, and/or the radius, on which the tie strap is guided around the bushing, being dimensioned in such a way that a substantial proportion of the deformation during the winding of the tie strap around the bushing during the displacement of the housing part with respect to one another takes place as plasticization.

7. Kinematic coupling according to one of Claims 1 to 6, at least one of the first tie straps being formed from extended material, preferably sheet metal, of the second housing part, and/or at least one of the second tie straps being formed from extended material, preferably sheet metal, of the first housing part.

8. Kinematic coupling according to one of Claims 1 to 7, one or more of the first tie straps being welded at at least one of its ends to the corresponding housing part; and/or
one or more of the second tie straps being welded at at least one of its ends to the corresponding housing part.

9. Kinematic coupling according to one of Claims 1 to 8, at least one tie strap being connected at at least one of its ends releasably to the corresponding housing part.

10. Kinematic coupling according to one of Claims 1 to 6, each of the first tie straps being fastened in each case by way of its first end permanently to the second housing part, and being connected, preferably being connected in a positively locking manner, by way of its second end via a driving cam to the first housing part; and,
if the claim is dependent on claim 3, each of the second tie straps being fastened in each case by way of its first end permanently to the second part, and being connected by way of its second end via a plugged in to the first housing part.

11. Kinematic coupling according to one of Claims 1 to 10, the attachment of the wagon body, preferably of an intermediate wagon body, to the bushing taking place via a driving pin and preferably being of positively locking configuration.

12. Kinematic coupling according to one of Claims 1 to 11, comprising, furthermore, a device for reversible energy absorption, preferably an energy absorber;
the device for irreversible energy absorption being arranged, for example, in the first housing part, and the second housing part being supported via a push rod on the device for irreversible energy absorption.

13. Method for kinematic coupling of the wagon segments of multiple-unit rail vehicles, the coupling comprising:
- a first housing part with a first attachment device for attaching to a first wagon;
- a second housing part with a second attachment part for attaching to a second wagon;
- one or more tie straps; and
- a bushing for attaching a wagon body;
the bushing being displaceable with respect to the first housing part in a longitudinal direction of the first housing part and with respect to the second housing part in a longitudinal direction of the second housing part;
the housing parts being connected to one another and being displaceable with respect to one another by a predefined nominal stroke travel;
the first and the second housing part each having a slot of identical length, with the result that the bushing is movable within the two slots and is therefore displaceable in each case by the slot length minus the diameter of the bushing, and with the result that the slot length minus the bushing diameter corresponds to half the predefined nominal stroke length of the kinematic coupling,
the bushing being provided to attach an intermediate wagon body, and
one or more tie straps being provided, each of the tie straps having two ends and being attached by way of one end to the first housing part and by way of the other end to the second housing part, and being guided in a curve around the bushing;
the first housing part and the second housing part being displaced with respect to one another out of the starting position as far as at most by the predefined nominal stroke travel,
the tie straps being deformed when being pulled around the bushing, and,
in the case of a displacement of the first housing part by a distance s in relation to the starting position with respect to the second housing part, the bushing being displaced by half the distance s/2 with respect to each of the housing part, and, for each of the first tie straps, the position of the attachment to the first housing part and the position of the attachment to the second housing part being situated between the bushing and the second attachment device in relation to the longitudinal direction of the second housing part.

## Revendications

1. Accouplement cinématique, comportant :
- une première partie d'enveloppe ayant un premier dispositif de liaison pour la liaison à une première voiture ;
- une deuxième partie d'enveloppe ayant un deuxième dispositif de liaison pour la liaison à une deuxième voiture ; et
- un manchon de liaison d'une caisse ;
dans lequel le manchon peut coulisser, dans une direction longitudinale de la première partie d'enveloppe, par rapport à la première partie d'enveloppe et, dans une direction longitudinale de la deuxième partie d'enveloppe, par rapport à la deuxième partie d'enveloppe ;
dans lequel les parties de l'enveloppe sont assemblées entre elles et peuvent coulisser l'une par rapport à l'autre d'une course nominale définie à l'avance ;
dans lequel la première et la deuxième parties de l'enveloppe ont chacune une fente de même longueur, de manière à ce que le manchon puisse se déplacer à l'intérieur des deux fentes et coulisser également respectivement de la longueur de fente avec déduction du diamètre du manchon, et de manière à ce que la longueur de fente moins le diamètre du manchon corresponde à la moitié de la course nominale définie à l'avance de l'accouplement cinématique, dans lequel le manchon est prévu pour la liaison d'une caisse intermédiaire,
il est prévu une ou plusieurs bandes de traction ayant respectivement une première extrémité et une deuxième extrémité, dans lequel chacune des premières bandes de traction est reliée à la première extrémité de la première partie de l'enveloppe et à la deuxième extrémité de la deuxième partie de l'enveloppe et est guidée en une courbure autour du manchon,
et dans lequel, pour chacune des premières bandes de traction, la position de liaison à la première partie de l'enveloppe et la position de la liaison à la deuxième partie de l'enveloppe se trouvent, rapporté à la direction longitudinale de la deuxième partie de l'enveloppe, entre le manchon et le deuxième dispositif de liaison.

2. Accouplement cinématique suivant la revendication 1, comportant en outre :
- une ou plusieurs deuxièmes bandes de traction ayant chacune une première extrémité et une deuxième extrémité,
dans lequel chacune des deuxièmes bandes de traction est reliée à la première extrémité de la deuxième partie d'enveloppe et la deuxième extrémité de la première partie de l'enveloppe et est guidée en une courbure autour du manchon ; et
dans lequel, pour chacune des deux deuxièmes bandes de traction, la position de la liaison sur la première partie de l'enveloppe et la position de la liaison sur la deuxième partie de l'enveloppe, rapporté à la direction longitudinale de la première partie de l'enveloppe se trouvent entre le manchon et le premier dispositif de liaison.

3. Accouplement cinématique suivant l'une des revendications 1 ou 2,
dans lequel il est utilisé exactement deux premières bandes de traction de même section transversale, qui, lorsqu'elles passent autour du manchon, sont à distance l'une de l'autre et il est utilisé exactement une deuxième bande de traction, qui, lorsqu'elle passe autour du manchon, est traversée au milieu par les deux premières bandes de traction.

4. Accouplement cinématique suivant l'une des revendications 1 à 3,
dans lequel au moins une bande de traction est passée autour du manchon en une courbure sensiblement hémicirculaire, de préférence sur un arc de cercle ayant un angle au centre compris entre 145° et 200°, d'une manière plus préférée entre 160° et 180°, d'une manière encore plus préférée comprise entre 170° et 185°.

5. Accouplement cinématique suivant l'une des revendications 1 ou 4,
dans lequel, pour chacune des bandes de traction, la longueur libre dans la position initiale est telle que la bande de traction peut, pendant toute la course nominale entre les parties de l'enveloppe, s'enrouler autour du manchon et, de préférence, après coulissement des parties de l'enveloppe l'une par rapport à l'autre de toute la course nominale, le manchon a été décalé d'environ la moitié de la course par rapport à chacune des parties de l'enveloppe.

6. Accouplement cinématique suivant l'une des revendications 1 à 5,
dans lequel au moins une bande de traction est configurée et/ou le rayon, sur lequel la bande de traction est tournée autour du manchon, a des dimensions telles qu'une proportion sensible de la déformation lors de l'enroulement de la bande de traction autour du manchon, pendant le décalage des parties de l'enveloppe l'une par rapport à l'autre, s'effectue sous la forme d'une plastification.

7. Accouplement cinématique suivant l'une des revendications 1 à 6,
dans lequel au moins l'une des premières bandes de traction est en un prolongement du matériau, de préférence en tôle, de la deuxième partie d'enveloppe et/ou au moins l'une des deuxièmes bandes de traction est en un prolongement du matériau, de préférence en tôle, de la première partie de l'enveloppe.

8. Accouplement cinématique suivant l'une des revendications 1 à 7,
dans lequel une ou plusieurs des premières bandes de traction est / sont soudée (s) à au moins l'une de ses extrémités à la partie correspondante de l'enveloppe et/ou ;
dans lequel une ou plusieurs des deuxièmes bandes de traction est / sont soudée (s) à au moins l'une de ses extrémités à la partie correspondante de l'enveloppe.

9. Accouplement cinématique suivant l'une des revendications 1 à 8,
dans lequel au moins une bande de traction est, au moins à l'une de ses extrémités, reliée de manière détachable à la partie correspondante de l'enveloppe.

10. Accouplement cinématique suivant l'une des revendications 1 à 6,
dans lequel chacune des premières bandes de traction est fixée respectivement par sa première extrémité de manière permanente à la deuxième partie de l'enveloppe et est reliée, en étant reliée de préférence par complémentarité de forme, par sa deuxième extrémité par un toc d'entraînement à la première partie de l'enveloppe ; et
dans lequel, dans la mesure où la revendication dépend de la troisième, chacune des deuxièmes bandes de traction est fixée respectivement par sa première extrémité de manière permanente à la deuxième partie de l'enveloppe et est reliée par sa deuxième extrémité à la deuxième partie de l'enveloppe par l'intermédiaire d'une cheville enfichée.

11. Accouplement cinématique suivant l'une des revendications 1 à 10,
dans lequel la liaison de la caisse de voiture, de préférence d'une caisse de voiture intermédiaire, au manchon s'effectue par un boulon d'entraînement et est conformée, de préférence à complémentarité de forme.

12. Accouplement cinématique suivant l'une des revendications 1 à 11, comportant en outre un dispositif de dissipation irréversible de l'énergie, de préférence un absorbeur d'énergie ;
dans lequel, par exemple le dispositif de dissipation irréversible d'énergie est disposé dans la première partie de l'enveloppe et la deuxième partie de l'enveloppe s'appuie, par une barre de poussée, sur le dispositif de dissipation irréversible d'énergie.

13. Procédé d'accouplement cinématique des segments de voitures de véhicules ferroviaires à éléments multiples, dans lequel l'accouplement comporte :
- une première partie d'enveloppe ayant un premier dispositif de liaison pour la liaison à une première voiture ;
- une deuxième partie d'enveloppe ayant un deuxième dispositif de liaison pour la liaison à une deuxième voiture ;
- une ou plusieurs bandes de traction ; et
- un manchon de liaison d'une caisse ;
dans lequel le manchon peut coulisser, dans une direction longitudinale de la première partie de l'enveloppe, par rapport à la première partie de l'enveloppe et, dans une direction longitudinale de la deuxième partie de l'enveloppe, par rapport à la deuxième partie de l'enveloppe ;
dans lequel les parties de l'enveloppe sont assemblées entre elles et peuvent coulisser l'une par rapport à l'autre d'une course nominale définie à l'avance ;
dans lequel la première et la deuxième parties de l'enveloppe ont chacune une fente de même longueur, de manière à ce que le manchon puisse se déplacer dans les deux fentes et puisse également se déplacer respectivement autour de la longueur de fente diminuée du diamètre du manchon, et de manière à ce que la longueur de la fente moins le diamètre du manchon corresponde à la moitié de la course nominale définie à l'avance de l'accouplement cinématique, dans lequel le manchon est prévu pour la liaison à une caisse de voiture intermédiaire, et
il est prévu une ou plusieurs bandes de traction, dans lequel chacune des bandes de traction a deux extrémités et est reliée à l'une de ses extrémités à la première partie de l'enveloppe et à l'autre extrémité à la deuxième partie de l'enveloppe et passe en une courbure autour du manchon ;
dans lequel la première partie de l'enveloppe et la deuxième partie de l'enveloppe coulissent l'une par rapport à l'autre à partir d'une position de départ jusqu'au maximum de la course nominale définie à l'avance,
dans lequel les bandes de tractions sont déformées lorsqu'elles sont tirées autour du manchon, et
dans lequel, pour un déplacement de la première partie de l'enveloppe d'une étendue s, par rapport à la position de départ, par rapport à la première partie de l'enveloppe, le manchon se déplace de la moitié de l'étendue s/2 par rapport à chacune des parties de l'enveloppe,
et dans lequel, pour chacune des premières bandes de traction, la position de la liaison à la première partie de l'enveloppe et la position de la liaison à la deuxième partie de l'enveloppe se trouvent, rapporté à la direction longitudinale de la deuxième partie de l'enveloppe, entre le manchon et le deuxième dispositif de liaison.
